# EUROPÄISCHE PATENTSCHRIFT

(11) **EP 0 530 193 B1**
(45) Veröffentlichungstag und Bekanntmachung des Hinweises auf die Patenterteilung: **06.05.1998**
(21) Anmeldenummer: 91901742.6
(22) Anmeldetag: 10.01.1991
(51) Int. Cl.: A63B 51/00, G01L 5/10

(54) **SCHLÄGERBESPANNUNGSKONTROLLGERÄT**
DEVICE FOR MONITORING RAQUET STRINGING
APPAREIL DE CONTROLE DES TAMIS DE RAQUETTES

(30) Priorität: 11.01.1990 EP 9000060
(43) Veröffentlichungstag der Anmeldung: 10.03.1993
(73) Patentinhaber: BRUNNER, Heiderose, D-79713 Bad Säckingen (DE)
(72) Erfinder: BRUNNER, Heiderose, D-79713 Bad Säckingen (DE)
(74) Vertreter: Termin, Erich
(86) Internationale Anmeldenummer: EP9100029
(87) Internationale Veröffentlichungsnummer: WO9110481

(56) Entgegenhaltungen:
- WO-A-86/01596
- DE-A- 3 532 767
- US-A- 4 794 805

## Beschreibung

Die Erfindung betrifft ein Gerät zur Kontrolle der Bespannung, insbesondere der Bespannungshärte und der Bespannungselastizität von Ballschlägern, vorzugsweise Tennisschlägern, die aus einem Handgriff und einem eine Fläche eingrenzendem Rahmen bestehen, der mittels Kabeln, sogenannten Saiten, bespannt ist die innerhalb der Rahmenabgrenzung so verflochten sind, dass sie ein quadratisches Maschennetz bilden, das einem Spielball die notwendige Auflagefläche bietet und andererseits die Maschenweite so gestaltet ist dass der Luftwiderstand beim Schlagschwung möglichst niedrig ist.

Bekannte Geräte zum Messen der Schlägerbespannungshärte sind entweder zu groß und deshalb unhandlich und kompliziert in der Anwendung, oder zu ungenau in der Messwerterfassung.

So werden beispielsweise die Schlägerrahmen auf eine Auflagefläche gelegt und die Bespannung (das Maschennetz) wird mittels Gewichten belastet.
Aus der Belastung bis zu einem Anschlagpunkt wird über eine Umrechnungstabelle die Schlägerbespannungshärte ermittelt (DE-OS 29 16 735).

In der EP-OS 0 257 627 wird eine Vorrichtung zur Prüfung der Bespannungshärte beschrieben. Dies ist zwar das erste handliche Gerät zur Messung der Bespannungshärte. Da bei diesem Gerät die Messwertermittlung mittels einer komprimierbaren Feder, die über eine Andruckplatte gegen die Bespannung gedrückt wird, erfolgt, ist die zurückgelegte Wegstrecke, die die Mess-strecke bedeutet, zu gering.
Dies vor allem weil das Gerät klein gehalten werden muß. Aus diesem Grunde werden nur Werte der Bespannungshärte im Kilopoundbereich ermittelt.

Unebenheiten im Bereich der Saitenkreuzpunkte der Rahmenbespannung führen zu Fehlmessungen.
Ebenso ist die Bespannungshärtemessung bei Anwendung von sogenannten Saitenschonern, die immer häufiger verwendet werden, problematisch.

In der US-PS 4 794 805 wird ein ähnliches Gerät beschrieben, das auch auf der Basis der Messwertermittlung mittels einer komprimierbaren Feder arbeitet und somit mit entsprechenden Unzulänglichkeiten,wie das der EP-OS 0 257 627 behaftet ist. Vor allem werden mit diesem Gerät nicht die Messvorlauffehler aufgefangen und bei der Messwertermittlung kompensiert.

In WO 86-01596 wird ein Gerät zur Messung der Schlägerbespannung beschrieben, wonach an mehreren Punkten der Bespannung eine Messung erfolgt und danach ein Spannungs-Faktor ermittelt wird. Abgesehen davon, dass keine Direktanzeige des Bespannungswerts vorhanden ist, ist das Gerät mechanisch mit soviel Gleitspielraum behaftet, dass die Messwerte,ohne Vorjustierung, lediglich Zirka-Werte darstellen.

Bei professionellen Spielern und solchen die den Tennissport öfters ausüben, ist der Schlagarm starken physischen Belastungen ausgesetzt. Es treten Gelenkentzündungen auf, man spricht vom Tennisarm.
Diese Unannehmlichkeiten können weitgehend gemildert werden, wenn die Schlägerbespannung inbezug auf Bespannungshärte und Bespannungselastizität optimiert ist.
Die Bespannungshärte ist eine direkte Funktion der Zugkraft mit der die Saiten in den Schlägerrahmen eingezogen und fixiert werden.
Die Bespannungselastizität bedeutet das Rückstellvermögen der Schlägerbespannung in die Ausgangsbasis und hängt zum Teil von der Bespannungsart bei der Bespannung des Schlägers ab, überwiegend aber von der Qualität der Saiten.
Die Schlägerbespannung ist somit das wichtigste Element im Aufbau eines Ballschlägers.
Beim Tennisspiel sind die Bespannungshärte und die Bespannungselastizität von gleich hoher Bedeutung.
Die Bespannungshärte verändert sich nach der Neubespannung eines Ballschlägers relativ schnell,da sich die Bespannung statisiert. Sie beeinträchtigt, wenn zu hart oder zu weich, das Spielverhalten durch ein verändertes Ballgefühl.
Dasselbe gilt für die Bespannungselastizität. Wenn diese in Abhängigkeit von der Saitenqualität drastisch abfällt.
Die Anforderungen an die Bespannungshärte und Bespannungselastizität sind sehr stark auf das Individuum ausgerichtet.
Es besteht deshalb das Bedürfnis diese Eigenschaften einer Ballschlägerbespannung auf den Eigenwert eines Spielers individuell einzustellen und je nach Bedarf zu kontrollieren.
Deshalb wird verlangt, dass ein handliches und einfach zu bedienendes Gerät, das beide Funktionen, die der Bespannungshärteermittlung und Anzeige der Messwerte direkt und ohne Zuhilfenahme von Umrechnungstabellen, sowie die der Bespannungselastizitätsermittlung und Messung, erfüllt.
Darüber hinaus wird verlangt, dass Messungen der Bespannungshärte auch bei verschiedenen Schlägergrößen und mit verschiedener Saitenbespannungsdichte direkt gemessen werden können.

Diesen Forderungen entspricht die vorliegende Erfindung. Der Vorteil der Erfindung liegt deshalb vor allem in der handlichen Gestaltung des neuen Gerätes.
Der äusserst spontanen Verfügbarkeit des Gerätes und der praktischen Darstellung der Messergebnisse per Digitalanzeige.

Aufgabe der Erfindung ist es deshalb, eine Schlägerbespannungskontroller zu finden, der den in der Praxis,insbesondere des Tennisspiels, gestellten Anforderungen entspricht, nämlich der Messung der Bespannungshärte von Schlägern im einzelnen und der Messung der Bespannungselastizität von Schlägern in Kombination, mittels einunddemselben Gerät in einem darauffolgenden Arbeitsgang oder parallel gleichzeitig, sowie der Ermittlung der gezogenen Bespannungshärte- und Elastizität bei verschieden dimensionierter Schlägergrösse und verschiedener Saitendichte der Schlägerbespannung in Kombination. Darüberhinaus soll das neue Gerät eine hohe Messwertauflösung haben und unempfindlich sein gegen Einflüsse die im Spielbetrieb auftreten, wie unebene Bespannung des Schlägers, Unsymetrie der Seiten, Temperaturunterschiede und ähnliches. Die Maschendichte in Abhängigkeit von Schlägergrösse oder spezieller Bespannung, wie auch Mikrobespannung soll keine Rolle spielen.

Ferner ist es die Aufgabe der Erfindung, ein Schlägerbespannungskontrollgerät zu finden, das alle infrage kommenden Einflüsse auf die Messung, die zu Fehlmessungen führen könnten, durch eine Eigenjustierung eliminiert.

Die Aufgabe der Erfindung wurde gelöst, durch ein Schlägerbespannungskontrollgerät zur Kontroller der Bespannungshärte und der Bespannungselastizität von Ballschlägern zur Ausübung des Ballspielsports, die aus einem Handgriff und einem eine Fläche eingrenzenden Rahmen bestehen, der mittels Kabeln, sogenannten Saiten, bespannt ist, wobei die Bespannung ein verflochtenes Maschennetz aus quadratischen Maschenlöchern darstellt das einem Spielball die erforderliche elastische Widerstandsfläche bietet und dessen Maschenweite so gestaltet ist dass der Luftwiderstand beim Schlagschwung möglichst niedrig ist, sowie zur Kontrolle der Elastizität von Spielbällen, wobei das Kontrollgerät eine hohe Messwertauflösung zur Erfassung der Schlägerbespannungshärte und der Bespannungselastizität besitzt, nicht auf dem Federspannmessprinzip arbeitet und das Gerät bis zum Beginn der eigentlichen Kontrollmessung vorhandene Unregelmässigkeiten in der Bespannungsfläche des Schlägers, Materialtolsranzgrenzwerte im Messgerät und sonstige Ausseninflüsse ausschaltet, dadurch gekennzeichnet,
A) dass die in direktem Zusammenhang stehende Schlägerbespannungshärte im Einzelnen und die der Schlägerbespannungselastizität in einer Prozedur parallel oder hintereinander gemessen wird, und das Gerät bis zum Beginn der eigentlichen Kontrollmessung, vorhandene Vorlaufunregelmässigkeiten durch eine dem eigentlichen Messvorgang vorgespannte Eigenjustierung eliminiert, und die Kontrollmesswertermittlung über die Erfassung von durch Zug oder Druck auf das Messobjekt erzeugte Spannkraft erfolgt und
B) das Gerät aus folgenden Bauelementen bzw. Bauelementgruppen besteht
   a) einem Teil a , dem Spannkrafterfassungs- und Auswertteil mit der Gliederung,
      aa) Spannkraftaufnahme, bestehend aus dem Vorschubmechanismus 13 in achsialer Richtung, verbindbar mit dem Aufnahmeteil 24 des Konterelements Teil b , der Verschubführung 14 mit der Drehscheibe 11 , der Vorschubführungsaufnahme 15 , sowie dem Verbindungselement 12 mit dem Drehknopf 8 , der
      ab) Spannkrafterfassung, bestehend aus den Federn (16) und 17 , den Ein/Ausschalt- und Kraftübertragungskontakten 34 und 35 , sowie dem mit der Feder 17 verbundenen Drucksensor 20 , und dem
      ac) Spannkraftauswert- und Anzeigeteil, bestehend aus der elektronischen Messumsetzungsvorrichtung 32 und der Messwertanzeige 5 , zur direkten Umsetzung der auf dem Messobjekt ermittelten Spannungskräfte in direkt ablesbare Werte der Schlägerbespannungshärte, dazu ergänzend
      ad) einem Spannkraftauswert- und Anzeigenteil 0 , zur Erfassung der Schlägerbespannungshärte, unter Berücksichtigung verschieden dimensionierter Ballschlägergrössen mit verschiedener Saitenbespannungsdichte, bestehend, aus einem kalibrierten Drehknopf 8 , einer kalibrierten Skala S mit den Schlägerdimensionsbereichmarkierungen 63,64,65 und der auf dem Gehäuse befindlichen Markierung 36 , sowie der Tabelle Q , mittels der bei einer gegebenenfalls eine vom Normalbespannungszustand eines Ballschlägers, insbesondere Tennisschlägers, mit 16 Längssaiten, die in kp-Werten ausgedrückte Schlägerbespannungshärte des Ballschlägers korrigiert wird, wobei die tatsächliche Längssaitenzahl aus der Skala 72 in Kilopound--(kp)-einheiten der korrespondierenden Skala 71 transferiert wird und mit dem Wert der Skala 71 wird der auf Anzeige 5 gemessene Wert korrigiert, sowie alternativ dazu eine entsprechende Kompensationsberichtigung ohne der Verwendung einer Saitenzahlkompensationstabelle.
      ae) einem Teil P zur Erfassung der Schlägerbespannungshärte unter Berücksichtigung verschieden dimensionierter Schlägergrössen, bestehend, aus einem in Bezug zum Drehknopf 8 achsial beweglichen und beliebig drehbaren Einstellring 61 , mit einem Markierungspfeil 66 , einer kalibrierten Skala S , mit den Schlägerdimensionsbereichmarkierungen 63,64,65 und der auf dem Gehäuse befindlichen Markierung 36 , ferner besteht Teil P zur Kompensation der Saitenbespannungsdichte, aus einem auf dem Einstellring 61, fest angebrachten Fenster 62 durch welches die auf Drehknopfsockel angebrachte Kalibrierung 60 eingesehen wird, des weiterem
   b) einem Teil b , dem die Spannkraft bewirkenden Teil, einem Flächenelement als Konterteil zur Auflagefläche des Teils a , bestehend aus einem gegebenenfalls geteilten, gegebenenfalls verschieden grossen, vorzugsweise kreisrunden Teil in Form einer Scheibe bzw. Scheiben 21 und 22 mit einem zur Auflageseite des Messobjekts gerichtet aufgebrachten, die Drehung von 21/22 hindernden Belag 30 und diese Scheibe bzw. Scheiben sind verbunden mit dem Aufnahmeteil 24 , welches mit dem Vorschubmechanismus verbindbar ist.

Weitere Merkmale der Erfindung werden in den Unteransprüchen aufgeführt.

Hervorzuheben ist die dem eigentlichen Messvorgang vorgeschaltete Eigenjustierung des Gerätes, gemäss Anspruch 4. Diese Eigenjustierung erfolgt bei jeder einzelnen Messung aufs neue und schaltet alle den eigentlichen Messvorgang beeinflussende Negativfaktoren aus. Nach Abschluß der Eigenjustierung erfolgt ein Signal 31, oder die Anzeige 5 wird auf "Null" gestellt, oder das Zeichen 74 muß erlöschen oder aufleuchten, wonach dann die eigentliche Kontrollmessung erfolgt. Die Eigenjustierung gleicht alle systembedingten Differenzen aus, gleich ob sie physikalischer Natur sind, bedingt durch den inneren Gesamtaufbau des Gerätes selbst, die Schlägerbespannung, die Anwendung von Saitenschonern oder sonstigem.

Von besonderer Bedeutung ist ferner das Impulsgabe und Impulsaufnamesystem mittels dem impulsgebenden Element 38 und dem Impulsaufnehmer 37 , im vorliegenden Fall Magnete und ein Reedschalter, gemäss den Ansprüchen 2, 3, 6, und 14, in zweierlei Hinsicht.

Zum einen kann mittels dieser Elemente die erforderliche konstante Wegstrecke in achsialer Richtung zur Ermittlung der messwirksamen Spannkräfte während der Kontrollmessung derart festgestellt werden, dass die dafür notwendigen Impulse gezählt und angezeigt werden. Des weiteren werden mittels dieser Elemente die entgegenwirkenden Kräfte in achsialer Richtung, bedingt durch den Entspannungsdruck (Rückspannungsdruck) der Feder 17 in Teil a , zu der zu messenden Spannkraft von Konterteil b , während dem eigentlichen Messvorgang derart kompensiert, dass das Impulszählsystem der Elemente 37 und 38 die der Kompensation entsprechende Wegstrecke erfasst und über den Drucksensor 20 , unter Zwischenschaltung der Messumsetzungsvorrichtung 32 , auswertet.

Die Magnete 38 die in gleichmässigen Abständen auf der Drehscheibe 11 rundum angebracht sind, lösen Impulse aus, die beim Drehen der Drehscheibe durch den sich ausserhalb der Drehscheibe befindlichen Reedschalter 37 erfasst werden.

Die Impulse werden mittels der Elektronik 32 gezählt.
Dadurch wird die Drehscheibenumdrehung ob vollumfänglich oder in Teilumfängen erfassbar.

Einer Umdrehung der Drehscheibe 11 bzw. des mit der Drehscheibe 11 über Verbindung 12 verbundenen Drehknopf 8, entsprechen zum Beispiel 10 Impulse, wenn auf der Drehscheibe 11 , zehn Magnete positioniert sind.

Die Impulse sind elektronisch erfass- und auswertbar.
Diese Art der Wegstreckenerfassung stellt eine Alternative zur Wegstreckenerfassung mittels Rundum- und Fixpunktmarkierung, wie in Anspruch 5, dar.

Die Erfindung wird anhand der Fig. 1 bis 8 beispielhaft illustriert.
- Fig. 1: zeigt die Teile a und b des Schlägerbespannungskontrollgerätes. Demonstriert wird das Gerät in der Position vor Beginn einer Messung mit einer Schlägerbespannung zwischen den Teilen a und b des Gerätes.
- Fig. 2: zeigt das Schlägerbespannungskontrollgerät im Schnitt A-A in Funktion kurz vor der Verbindung der Teile a und b mit der dazwischen liegenden Schlägerbespannung 2.
- Fig. 3: zeigt den Schnitt A-A des Teils b des Schlägerbespannungskontrollgerätes in der Dimension wie sie in etwa der in der Praxis entspricht, mit anschaulicherer Darstellung der Details.
- Fig. 4: zeigt den Schnitt A-A des Teils b in erweiterter Version mit einem Zusatzteil zur Messung der Qualität von elastischen Sprungbällen.
- Fig. 5: zeigt eine erläuternde Skizze zur Ermittlung sogenannter ABRU-Messeinheiten,die die Dehnbarkeit von Schlägerbespannungsmaterialien charakterisieren.
- Fig. 6: zeigt die Messwertanzeigeanordnung bei Kompensation von verschieden dimensionierten Schlägergrössen, und
- Fig. 8: die Tabelle zur Kompensationskorrektur bei verschiedener Maschendichte der Bespannung im Verbund mit der Anzeige gemäss Fig.6.
- Fig. 7: zeigt die Messwertanzeigeanordnung bei Kompensation von verschieden dimensionierten Schlägergrössen und gleichzeitig evtl. verschiedener Maschendichte ohne Zuhilfenahme einer entsprechenden Tabelle.

Detailiert werden die Figuren mit der Bezugszeichenliste erläutert.
Das erfinderische Funktionsprinzip der Messung der Bespannungshärte sowie der Bespannungselastizität von Ballschlägern für die Spiele Badminton,Squash und ähnliche insbesondere aber Tennis, beruht auf der Übertragung von Druck- oder Zugkräften, wie im vorliegenden Falle, die mittels der beiden Geräteteile a und b des Schlägerbespannungskontrollgerätes aufgebaut und auf einen biegbaren Dehnungsstreifen 20 transferiert werden.
Der Dehnungsstreifen erfährt durch die Kräfteeinwirkung eine Biegung und damit eine Dehnung, welche als linearer Widerstandswert erfasst wird.
Dieser Widerstandswert wird in der elektronischen Messumsetzungsvorrichtung 32 in digital lesbare Werte gewandelt und der Digitalanzeige 5 übermittelt.

Im vorliegenden Fall ist der Funktionsablauf wie folgend. Der Druckaufbau zur Messung im Messgerät, Teil a, erfolgt durch das Anziehen des Teils b insbesondere des Aufnahmemechanismus 24 - hier Schraubgewinde - durch den Vorschubmechanismus 13 - hier Muttergewinde - im Teil a, durch das Drehen des Drehknopfes 8.
Der Drehknopf 8 ist über das Verbindungselement 12 mit der Drehscheibe 11 verbunden und diese über die Vorschubführung 14 mit dem Vorschubmechanismus 13.
Teil 11 und 12 sind in Drehrichtung mechanisch fest verbunden und in achsialer Richtung in sich verschiebbar damit keine Beeinflussdes Gerätes von aussen möglich ist.
Die Durchführung der Messung der Schlägerbespannung erfolgt wie folgend.
Das Auflagerad des Messteils a wird auf das Zentrum der Bespannung eines Schlägers gelegt, wobei zwischen der Auflagekante 29 und der Vertiefung 3 ein Raum vorhanden ist, welcher für eine Wegstrecke der Bespannung erforderlich ist, die durch den Anpressdruck der Auflagescheibe 21/22 des Konterelements b entsteht.

Das Konterelement , Teil b , wird in der Mitte der Schlägerbespannung in das Aufnahmeloch 26 des Messteils a eingeführt und durch Drehen des Drehkopfes 8 nach rechts oder links, mit dem Vorschubmechanismus 13 in Verbindung gebracht. Der Drehknopf wird weiter gedreht bis der Belag 30 der Auflagescheibe 21/22 mit der Schlägerbespannung 2 in gutem Kontakt ist. Belag 30 soll das Mitdrehen der Scheibe 21/22 während der Messung verhindern. In der Praxis ist Belag 30 jedoch nur selten erforderlich.
Bedingt durch den Rückstelldruck der Feder 10, welche nur der Ruhepositionierung dient, mit einem Federdruck von ca 50 bis 400 g, sind die Teile a und b des Gerätes, unter Einbindung der zu testenden Schlägerbespannung, nun schlüssig so verankert, dass keine Spannungen vorhanden sind die den Messvorgang beeinträchtigen.

Bei weiterer moderater Drehbewegung des Drehkopfes 8 in Funktionsrichtung (Zug oder Druckmessung der Schlägerbespannung), gleitet die Vorschubführung 14 der Drehscheibe 11, unter leichtem Gegendruck der Feder 10, durch die Zugwirkung der verbundenen Gewinde 24 des Konterelements b und des Vorschubmechanismus 13 des Teils a, in Richtung der Feder 16, bis zum Schliessen des Kontaktes 35 mit dem Kontakt 34.
Die Kontakte 35 und 34 sind im geschlossenen Zustand Schaltelemente, da durch deren Kurzschluß der elektrische Stromfluß,der zur Funktion der elektrischen und elektronischen Teile des Messteils a erforderlich ist, gewährleistet ist, andererseits können die geschlossenen Kontakte 34 und 35 als Kraftübertragungselemente von Feder 16 auf Feder 17 mit dem Dehnungsmess-streifen 20, bzw. Piezobaustein wirken. Der Kurzschluß der Kontakte 35 und 34, der die automatische Einschaltung der Messelektronik 32 bewirkt gibt mit einem Signal die Messbereitschaft des Schlägerbespannungskontrollgerätes bekannt.
Andererseits kann über den oder einen erreichten Dehnwert des Dehnmess-streifens 20, in Verbindung mit der Feder 17 die Messbereitschaft der Elektronik ermittelt werden. Dies setzt jedoch einen anderen , z.Beisp. einen Handschalter 73, zur Einschaltung der Elektronik vor dem Justiervorgang voraus. In diesem Falle entfallen die Kontakte 34 und und 35 und der Vorschubmechanismus 13 wirkt direkt auf die Feder 17 und den Dehnungsstreifen 20 ein. Nach abgeklungenem Startsignalton oder anderweitig erfolgter Anzeige der Beendigung des Justiervorgangs erfolgt die eigentliche Kontrollmessung. Die Messung der Bespannungshärte und der Bespannungselastizität des Schlägers erfolgt nun durch das Drehen des Drehknopfes 8 in Funktionsrichtung, im Normalfall im Uhrzeigersinn,derart,dass das Konterelement b, bei gleicher Bespannungshärte, gleicher Schlägergrösse und gleicher Schlägerbespannungsdichte (Saitenzahl), immer eine festgeschriebene, gleichbleibende Wegstrecke in Achsialer Richtung des Gerätes zurücklegt.
Diese Wegstrecke kann durch verschiedene Massnahmen erreicht werden. Beispielsweise durch Umdrehen des Drehknopfes um eine Umdrehung um 360°, durch Vorschub von Signal- zu Signalton und ähnliche.

Beispielhaft wird die Umdrehung des Drehkopfes um 360° beschrieben. Da im vorliegenden Fall der Vorschubmechanismus aus einem Gewindemutterteil 13 besteht in den das Schraubenteil 24 von Teil b per Drehung gezogen wird, hängt die festgeschriebene Wegstrecke vom Gewindemodul ab und muß nicht unbedingt in Längenmesseinheiten ausgedrückt werden.
Durch den Vorschubmechanismus in Teil a wird der mittels Teil b auf der Schlägerbespannung lastende Zug kontraachsial in Druck umgewandelt.

Durch die 360° Drehung des Drehknopfes 8 wird über die Vorschubführung 14, die Feder 16, mit den geschlossenen Kraftübertragungselementen 34/35 auf die Feder 17 mit dem Dehnungsmess-Streifen 20, die schlägerbespannungsspezifische,in Druckkraft umgewandelte,Zugkraft übertragen.

Die Dehnung des Dehnungsmess-Streifens wird elektronisch ausgewertet und einer lesbaren Anzeige übermittelt.

Der elektronische Teil besteht aus handelsüblichen Bausteinen oder einem speziell für das erfinderische Gerät ausgelegten schaltungsintegrierten Baustein (Chip).
Der nach der ersten Drehknopfumdrehung ermittelte Wert stellt die Schlägerbespannungshärte dar.

Danach erfolgt durch eine weitere Umdrehung des Drehknopfes um 360° die Ermittlung der Schlägerbespannungselastizität. In Abhängigkeit vom Schlägerbespannungsmaterial, den Saiten, kann die Schlägerbespannungselastizität auch durch eine weitere Umdrehung des Drehknopfes um 360° ermittelt werden.

Dieser Vorgang der zweiten oder noch dritten Umdrehung des Drehknopfes 8 um 360° nach dem Einschaltpunkt (Signalton) ermittelt im direkten Zusammenhang mit der gemessenen Schlägerbespannungshärte einen unterschiedlichen Zugkraftaufbau, bedingt durch die weitere Wegstrecke 3 der Bespannungsdehnung.
Je grösser die Bespannungselastizität bei einer bestimmten festen Wegstrecke ist umso kleiner ist die erkennbare Zugkraft der Bespannungsfläche.
Diese unterschiedliche Zugkraft, wird wie beschrieben, in Druckkraft umgewandelt auf den Dehnungsmess-Streifen 20 übertragen, die Dehnungswerte in der Messumsetzungsvorrichtung 32 elektronisch gewandelt und zur Messwertanzeige 5 transferiert.

Die Messwerte für die Schlägerbespannungshärte und die Schlägerbespannungselastizität werden alternativ,mittels einer Anzeige 5 hintereinander auf ein und demselben Display,oder gleichzeitig auf zwei getrennten Displays angezeigt.

Nach dem jeweiligen Druck/Zugaufbau über eine bestimmte Wegstrecke entsteht ein bestimmter Messwert den man definieren kann und in Werteinheiten darstellt.

Für diese Werteinheitendarstellung wird der Begriff "ABRU"-Messeinheit neu begründet.

Der "ABRU"- Messwert ist ein Wert zur Beurteilung der Bespannungsmaterialien die zur Schlägerbespannung verwendet werden, welche immer im Verhältnis zur gemessenen Bespannungshärte zu betrachten sind.

Das Gerät wird mit dem erforderlichen elektrischen Strom über eine Stromquelle, hier eine Batterie 7, versorgt.

Für die genaue Einstellung der festgelegten, wie beschriebenen Umdrehungen des Drehknopfes 8 inbezug zum nicht beweglichen Teil, dem festen Körper 25 des Teils a des Gerätes, ist auf dem Körper 25 eine Rundummarkierung 36 mit Zahlen, Buchstaben oder sonstigen Unterteilungen angebracht.
Der Drehknopf 8 dagegen ist mit nur einer Markierung versehen. Bei Beginn der Messung, nach Abklingen des Signaltons 31, zeigt die Markierung 39 (zum Beispiel ein Pfeil) auf einen Fixpunkt der Rundummarkierung 36. Die jeweiligen 360° Umdrehungen des Drehknopfes 8 erfolgen während dem Messvorgang dann jeweils bis zum gleichen Fixpunkt umgekehrt kann die Markierung 39 sich auf dem festen Körper 25 und die Rundummarkierung 36 auf dem Drehknopf 8 befinden, wie in Fig. 6 und 7.
Eine andere Variante der Erfassung der Mess-Stufen von Bespannungshärte und Bespannungselastizität, besteht mittels dem System der im Teil a des Gerätes eingebauten Magnete 38 und dem Schalter 37.

Die Magnete 38, welche in gleichmässigen Abständen auf der Drehscheibe 11 rundum angebracht sind und bei Umdrehung der Drehscheibe auf den Reedschalter 37 impulsgebend einwirken, ermöglichen über den Impulszählvorgang mittels der Elektronik 32, per Anzeige,ob phonetisch oder optisch, den erforderlichen Drehumfang des Drehknopfes 8 für die jeweiligen Messarten, oder werden direkt in der Elektronik schaltungstechnisch integriert.
Die in Fig. 4 gezeigte Ballprüfzusatzvorrichtung N mit dem arretierbaren Einhängebügel 40 an das Teil a, den klappbaren Schenkeln 43 und 44 mit Drehachse 45,der Auflagefläche für den zu prüfenden Ball 42 und dem Konterteil M erlauben es, mit dem gleichen erfinderischen Gerät die Güte inbezug auf Elastizität, von elastischen Spielbällen, insbesondere für das Tennisspiel zu prüfen.

Mit dem Zusatzgerät kann die Sprungveränderung eines Balls, damit die Elastizitätsveränderung selbst bei kleinsten Abweichungen erkannt werden.

Bei abweichenden Schlägerdimensionen und/oder Saitendichte im Tennisspiel vom Normalschläger mit 16 Längssaiten erfolgt durch die abweichenden Schlägerzug- oder Druckwerte,notwendigerweise eine Korrektur der kp-Werte, auf Basis der in Fig. 6 und 7 sowie 8 gezeigten Darstellungen.

Die Messprozedur der Werte der Schlägerbespannungshärte erfolgt in einem solchen Falle wie folgend, in Ergänzung zur Standardmessung;

### Variante 1:

Gemäss Fig. 6 mit der Tabelle gem. Fig.8.
Mit dem nach der Justierung auf "Null" der Anzeige 5,auf der Drehknopf 8-Kalibrierung in Position der Markierung 36 abgelesenen Wert,wird eine Umdrehung im Uhrzeigersinn mit Drehknopf 8 vollzogen, bis hin in den Bereich der Skala S der tatsächlichen Schlägergrösse, z.Beispiel bis ins Feld 63 "Großkopf" Übergröße 60%. Auf Anzeige 5 erscheint der korrigierte Wert in kp für die Schlägergröße.

Bei zusätzlich von der Zahl 16 abweichender Längssaitenzahl des Großkopfschlägers,wird mit dem tatsächlichen Saitenzahlwert in Tabelle Fig. 8, Skala 72 gegangen und der vom Anzeigewert der Anzeige 5 zu subtrahierende kp-Wert in Skala 71 abgelesen.

### Variante 2:

Gemäss Fig. 7 . Nach der Justierung auf "Null" in Anzeige 5, wird der drehbare Ring 61 mit Pfeil 66 in die Position von Markierung 36 gebracht. Danach erfolgt eine Umdrehung des Drehknopfes 8 derart, dass die Markierung 36 in den Bereich des tatsächlich gemessenen Schlägergrössenbereich zeigt, entweder 63,64 oder 65. Der auf Anzeige 5 erscheinende Wert ist der direkt gemessene kp-Wert der Schlägerbespannungshärte. Bei abweichender Saitenzahl von 16,wird Stellring 61 über das Fenster 62, mit darunterliegender Kalibrierung 60,um soviel Teilstriche im Uhrzeigersinn verdreht, wie die Zahl der Längssäiten von der Zahl 16 abweicht. Der nun abgelesene Wert in Anzeige 5 ist der zusätzlich saitenkorrigierte kp-Wert der Schlägerbespannungshärte.

### Erläuterung , Begriff und Beschreibung der "ABRU"-Einheit

Figur 5 demonstriert die Ermittlung der "ABRU"-Messeinheit.

Das Messobjekt 51, im vorliegenden Falle Saiten als Schlägerbespannungsmaterial, wird mittels einer Auflagengrösse 52 in Richtung der Achse x auf einer konstanten Wegstrecke bewegt. Diese Wegstrecke ist nacheinander jeweils immer in konstanten Werten vergrösser- und als Messung anwendbar.

Die durch die stets vorgegebene konstante Wegstrecke in Richtung der Achse x, die messwertneutral in Richtung der Achse Y umgelenkt wird, wirkt vollständig auf das Mess-System 55, das auf 56 starr verbunden aufliegt.

Das Mess-System 55 misst die übertragene Kraft und zeigt diese in ablesbaren Einheiten an. Idealerweise ist das Mess-System 55 total starr mit 56 verbunden.
Falls jedoch kleinste Bewegungen in der Y-Achse auftreten, werden diese mit der festen Wegstrecke 53 kompensiert.
Dadurch wirkt der volle Kraftaufbau durch die klaren Wegstreckenvorgaben vom Messobjekt 51 in Ache x, oder in Umlenkung auf Achse Y, voll auf das Mess-System 55, sowie auf die Verankerung 56 und ist damit eindeutig und genau messbar.
Die unterschiedliche Ausdehnungsfähigkeit des Messobjektes 51, welches auch mit unterschiedlicher Kraft in Richtung der Achse z vorgespannt wird oder vorgespannt werden kann, wirkt in seiner Kombination auf eine feste Wegstreckenvorgabe 53 mit unterschiedlichen Kraftwerten in der Achse x oder Y auf das Mess-System 55.
Diese Werte werden über das Mess-System 55 angezeigt und können in "ABRU"-Messeinheiten umgerechnet werden.

Die "ABRU"-Messeinheit steht in fester Beziehung mit einem vorgespannten Messobjekt in Achse z, einer konstanten Wegstrecke 53 in Achse x und einer unterschiedlichen Dehnungsfähigkeit und Länge des Messobjekts 51, von Fall zu Fall.

Die "ABRU"-Messeinheit lässt die Dehnungsfähigkeit des Messobjektes 51 unter den beschriebenen Variablen festlegen.

Eine Kraft gezogen von einem kp Gewicht in Achse z auf das Messobjekt 51 einwirkend, das mit Position 57 (zum Beispiel ein Rahmen) in fester Verbindung ist in Bezug zu einer konstanten Wegstrecke in der Grösse von 2mm in Achse x ergibt eine Kraftmessung die auch als Mess-Objekt-Rückstellkraft oder Elastizität definiert werden kann, welche den Wert der Dehnungsfähigkeit des Messobjekts 51 ermittelt und sich in Kombination mit der Länge des Messobjektes 51 in "ABRU"-Messeinheiten berechnen lässt.

Der Wert der Dehnungsfähigkeit kann auch in Beschleunigungswerten, zum Beispiel auf Spielbällen, oder in Rückstellkraft ausgelegt werden.

Beides gibt Rückschlüsse auf die Dehnungsfähigkeit des Messobjektes sowie auf den Rückstellwert = Zeiteinheit, bezogen auf die Länge und auf die einwirkende Zugkraft auf das Messobjekt 51.

Für die Messung und Berechnung von Einzelsaiten und Flächen mehrerer Saiten werden in folgenden Formeln für die Berechnung der ABRU-Elastizitätseinheiten und Saitenrückstellwerte dargestellt.

Ferner folgen Berechnungsbeispiele für Einzelsaiten und Flächen mehrerer Saiten, Erläuterungen für den praxisnahen Umgang mit diesen Werten, sowie tabellarische Darstellungen für den Bedarf von Durchschnitts-Tennisspielern und den Bedarf von Top-Tennisspielern (Profis).

Berechnungsformeln zur Ermittlung der "ABRU-Messeinheiten und Saitenrückstellwerte für Einzelsaiten und Flächen mehrerer Saiten sowie Berechnungsbeispiele.

### Bezugszeichenerklärung:

- SZ =: Saitenzugkraft in kp
- SW =: Saitenwegmeßstrecke in mm
- SL =: Saitenlänge in mm
- SMA =: Saitenmeßauflage in mm , Werte,o oder natürl.Zahl
- SR =: Saitenrückstellkraft in kp
- AE =: ABRU-Elastizitätseinheit für Einzelsaiten
- FAE =: Flächen "ABRU"-Elastizitätseinheit für mehrere Saiten
- FSR =: Flächen Rückstellkraft für mehrere Saiten (Meßergebnis des Bespannungs-Controllers)
- SRW =: Rückstellwert (Rückstellzeiteinheit) Einzelsaite
- FRW =: Rückstellwert (Rückstelleinheit) für mehrere Saiten
- SA: Saitenzahl für FAE und FSR eine Zahl von 2 oder mehr
- 1 AE =: "ABRU"-Elastizitätseinheit ist:$\begin{matrix}\begin{matrix}\frac{\text{1 mm SL - 0 mm SMA}}{\text{1 kp SR}} \text{= AE im Verhältnis zu} \frac{\text{1 kp SZ}}{\text{1 mm SW}} \text{=} \frac{\text{1 - 0}}{\text{1}} \text{=} {{\text{1 AE im Verhältnis zu}}_{̲}}_{̲} \frac{\text{1 SZ}}{\text{1 SW}} \\ {{\text{1 SRW}}_{̲}}_{̲} \text{=} \frac{\text{1 SL - 0 SMA}}{\text{1 SR}} \text{= 1 AE ./.} \left(\frac{\text{1 SZ}}{\text{1 SW}}\right) \text{=} {{\text{1 SRW}}_{̲}}_{̲}\end{matrix}\end{matrix}$
- 1 FAE =: "ABRU"-Flächenelastizitätseinheit ist:$\begin{matrix}\begin{matrix}\frac{\text{1 mm SL - 0 mm SMA}}{\text{(1 Kp SR x SA)}} \text{= FAE im Verhältnis zu} \frac{\text{1 kp SZ}}{\text{1 mm SW}} \text{=} \frac{\text{1 - 0}}{\text{(1 x 2)}} \text{= 0,5 FAE im Verhältnis zu} \frac{\text{1 SZ}}{\text{1 SW}} \\ \text{FRW =} \frac{\text{1 SL - 0 SMA}}{\text{1 SR x 2}} {\text{= 0,}}_{\text{5}} \text{FAE zu} \left(\frac{\text{1 SZ}}{\text{1 SW}}\right) {\text{x 1=0,}}_{\text{5}} \text{FRW}\end{matrix}\end{matrix}$

### Beispielhafte Anleitung zur Schlägerbespannungskontrolle

In Abhängigkeit von der Maschenweite der Schlägerbespannung umfasst die Saitenmessauflage SMA, in der Praxis die Scheibe 22 bzw. 21 und 22 des Konterelements b, immer 4 Längs- und 4 Quersaiten die gleichbedeutend mit der mittleren Ballauflagefläche sind.

Die Saitenwegmess-Strecke SW ist eine festgelegte,konstante Einheit, die beispielhaft in mm ausgedrückt wird und 2, 3 oder 4 mm beträgt. Der Benutzer hat dies nicht zu berücksichtigen, da die Abhandlungsprozedur - Umdrehungen des Drehknopfes 8 - schon beinhaltet.

### a. ) Messung der Schlägerbespannungshärte

Die Bespannung eines Ballschlägers erfolgt mit einer vorgegebenen Zugkraft von zum Beispiel 25 kp. Nach Durchführung der Messung mit dem Schlägerbespannungskontroller, die eine Messfläche von 8 Saiten umfasst und entsprechend der Beschreibungsprozedur erscheint der Messwert auf der Anzeige 5.

### b.) Messung der Schlägerbespannungselastizität = Flächenrückstellkraft FSR

Die Messung erfolgt über die gleiche Messfläche von 8 Saiten (4 längs-, 4 quer) wie unter a.)

In Verbindung mit der Bespannungshärte und der festgelegten Wegmess-Strecke unter Berücksichtigung der Saitenlänge (Schlägergrösse) erhält man die Schlägerbespannungselastizität = Flächenrückstellkraft in kp, ablesbar auf Anzeige 5.

Erhalten werden somit zwei Messwerte die zur Berechnung der "ABRU"-Einheiten erforderlich sind.
a.) Die Bespannungshärte SZ
b.) Die Bespannungselastizität = Flächenrückstellkraft FSR

Zur Berechnung der "ABRU"-Einheiten sind somit alle erforderlichen Daten verfügbar;
- SZ: am Schlägerbespannungskontroller (für 25 kp) gemessen
- SW: konstante Wegstrecke - hier 2 mm - in Richtung x
- SL: aus anliegender Hilfstabelle entnehmbare mittlere Saitenlänge oder Bekannt für den jeweiligen Schläger
- SMA: Querschnitt der Scheibe 21/22 - hier 30 mm
- FSR: Messwert am Schlägerbespannungskontroller
Die Werte:
- SZ: - Bespannungshärte und
- FSR: Bespannungselastizität,
werden mittels dem Schlägerbespannungskontroller festgestellt.

Anhand der nachfolgenden Vergleichstabellen 1 - für Durchschnittstennisspieler und 2 - für gute Tennisspieler wird die Bespannungselastizität mit den gemessenen Werten verglichen.

Liegt der Messwert im Tabellenbereich der Spalte FSR der Tabelle 1 , bzw. in der Spalte FRW der Tabelle 2, liegt eine gute , ansonsten eine schlechte Schlägerbespannung vor.

Der Saitenhersteller gibt folgende Werte an den Markt weiter:
a) Saitenrückstellkraft für 8 Saiten (4 Längs und 4 Quer) bei 2 mm Meßwegstrecke im guten Bereich von kp bis kp (nach Saitenlänge) bezogen auf Normalkopf- Midsize- und Oversize-Schläger für den Breitensport.
b) ABRU-Einheiten aus 2 mm Meßwegstrecke im guten Bereich von AE bis AE genau auf die Schlägergröße abgestimmt. Für den Profi-Spieler, welcher nach dem Berechnungsmodus der ABRU-Einheiten diese berechnen und mit den Angaben des Saitenherstellers vergleichen kann. Er erreicht somit eine immer gleiche kontrollierbare Bespannung für seine hohe Empfindlichkeit, bezogen auf Bespannungshärte, ABRU-Werte und Rückstellwerte.

Die folgenden Vergleichstabellen sind je in Schlägerkopfgrößen erstellt.
Der Grund sind die verschiedenen Längen der Tennissaiten

### z.B.: 1.) Normalschläger

a) Quersaiten ca. 200 mm Länge
b) Längssaiten ca. 270 mm Länge

### Durchschnittswert ca. 230 - 240 mm für Tabelle

### 2.) Midsizeschläger

a) Quersaiten ca. 230 mm Länge
b) Längssaiten ca. 330 mm Länge

### Durchschnittswert ca. 260 - 290 mm für Tabelle

### 3.) Oversizeschläger

a) Quersaiten ca. 250 mm Länge
b) Längssaiten ca. 340 mm Länge

### Durchschnittswert ca. 300 - 330 mm für Tabelle

## Patentansprüche

1. Schlägerbespannungskontrollgerät zur Kontrolle der Bespannungshärte und der Bespannungselastizität von Ballschlägern zur Ausübung des Ballspielsports, die aus einem Handgriff und einem eine Fläche eingrenzenden Rahmen bestehen, der mittels Kabeln, sogenannten Saiten, bespannt ist, wobei die Bespannung ein verflochtenes Maschennetz aus quadratischen Maschenlöchern darstellt das einem Spielball die erforderliche elastische Widerstandsfläche bietet und dessen Maschenweite so gestaltet ist dass der Luftwiderstand beim Schlagschwung möglichst niedrig ist, sowie zur Kontrolle der Elastizität von Spielbällen, wobei das Kontrollgerät eine hohe Messwertauflösung zur Erfassung der Schlägerbespannungshärte und der Bespannungselastizität besitzt, nicht auf dem Federspannmessprinzip arbeitet und das Gerät bis zum Beginn der eigentlichen Kontrollmessung vorhandene Unregelmässigkeiten in der Bespannungsfläche des Schlägers,Materialtoleranzgrenzwerte im Messgerät und sonstige Ausseneinflüsse ausschaltet, dadurch gekennzeichnet,
A) dass die in direktem Zusammenhang stehende Schlägerbespannungshärte im Einzelnen und die der Schlägerbespannungselastizität in einer Prozedur parallel oder hintereinander gemessen wird, und das Gerät bis zum Beginn der eigentlichen Kontrollmessung, vorhandene Vorlaufunregelmässigkeiten durch eine dem eigentlichen Messvorgang vorgespannte Eigenjustierung eliminiert, und die Kontrollmesswertermittlung über die Erfassung von durch Zug oder Druck auf das Messobjekt erzeugte Spannkraft erfolgt und
B) das Gerät aus folgenden Bauelementen bzw. Bauelementgruppen besteht
a) einem Teil (a), dem Spannkrafterfassungs- und Auswertteil mit der Gliederung,
aa) Spannkraftaufnahme, bestehend aus dem Vorschubmechanismus (13) in achsialer Richtung, verbindbar mit dem Aufnahmeteil (24) des Konterelements Teil (b), der Vorschubführung (14) mit der Drehscheibe (11), der Vorschubführungsaufnahme (15), sowie dem Verbindungselement (12) mit dem Drehknopf (8), der
ab) Spannkrafterfassung, bestehend aus den Federn (16) und (17), den Ein/Ausschalt- und Kraftübertragungskontakten (34) und (35), sowie dem mit der Feder (17) verbundenen Drucksensor (20) , und dem
ac) Spannkraftauswert- und Anzeigeteil, bestehend aus der elektronischen Messumsetzungsvorrichtung (32) und der Messwertanzeige (5), zur direkten Umsetzung der auf dem Messobjekt ermittelten Spannungskräfte in direkt ablesbare Werte der Schlägerbespannungshärte, dazu ergänzend
ad) einem Spannkraftauswert- und Anzeigenteil (0), zur Erfassung der Schlägerbespannungshärte, unter Berücksichtigung verschieden dimensionierter Ballschlägergrössen mit verschiedener Saitenbespannungsdichte, bestehend, aus einem kalibrierten Drehknopf (8), einer kalibrierten Skala (S) mit den Schlägerdimensionsbereichmarkierungen (63,64,65) und der auf dem Gehäuse befindlichen Markierung (36), sowie der Tabelle (Q), mittels der bei einer gegebenenfalls eine vom Normalbespannungszustand eines Ballschlägers, insbesondere Tennisschlägers, mit 16 Längssaiten, die in kp-Werten ausgedrückte Schlägerbespannungshärte des Ballschlägers korrigiert wird, wobei die tatsächliche Längssaitenzahl aus der Skala (72) in Kilopound--(kp)-einheiten der korrespondierenden Skala (71) transferiert wird und mit dem Wert der Skala (71) wird der auf Anzeige (5) gemessene Wert korrigiert, sowie alternativ dazu eine entsprechende Kompensationsberichtigung ohne der Verwendung einer Saitenzahlkompensationstabelle,
ae) einem Teil (P) zur Erfassung der Schlägerbespannungshärte unter Berücksichtigung verschieden dimensionierter Schlägergrössen, bestehend, aus einem in Bezug zum Drehknopf (8) achsial beweglichen und beliebig drehbaren Einstellring (61), mit einem Markierungspfeil (66),einer kalibrierten Skala (S), mit den Schlägerdimensionsbereichmarkierungen (63,64,65) und der auf dem Gehäuse befindlichen Markierung (36), ferner besteht Teil (P) zur Kompensation der Saitenbespannungsdichte, aus einem auf dem Einstellring (61) fest angebrachten Fenster (62) durch welches die auf Drehknopfsockel angebrachte Kalibrierung (60) eingesehen wird, des weiterem
b) einem Teil (b), dem die Spannkraft bewirkenden Teil, einem Flächenelement als Konterteil zur Auflagefläche des Teils (a), bestehend aus einem gegebenenfalls geteilten, gegebenenfalls verschieden grossen, vorzugsweise kreisrunden Teil in Form einer Scheibe bzw. Scheiben (21) und (22) mit einem zur Auflageseite des Messobjekts gerichtet aufgebrachten,die Drehung von (21/22) hindernden Belag (30) und diese Scheibe bzw. Scheiben sind verbunden mit dem Aufnahmeteil (24), welches mit dem Vorschubmechanismus verbindbar ist.

2. Schlägerbespannungskontrollgerät nach Anspruch 1,dadurch gekennzeichnet, dass Teil (a) auf der Drehscheibe (11) in gleichmässigen Abständen rundum impulsgebende Elemente (38) besitzt, die von einem impulsaufnehmer (37),beim Drehen der Drehscheibe (11) aufnehmbar sind.

3. Schlägerbespannungskontrollgerät nach Anspruch 2,dadurch gekennzeichnet dass die impulsgebenden Elemente (38) Magnete sind und der Impulsaufnehmer ein Reedschalter oder funktionsähnlicher Schalter ist.

4. Schlägerbespannungskontrollgerät nach den Ansprüchen 1 bis 3, dadurch gekennzeichnet, dass das Gerät bis zum Beginn des eigentlichen Kontrollmessvorgangs alle Aussen- und Fehlbeeinflussungen des Kontrollmessvorgangs dadurch ausschaltet, dass das Vorschubelement (13) des Teils (a), das Aufnahmeteil (24) des Konterelements Teil (b) achsial, freibeweglich derart aufnimmt, dass noch genügend achsialer Freiraum zur Durchführung der eigentlichen Kontrollmessung vorhanden ist und die Aussen- und Fehleinflüsse auf der Wegstrecke - ausgedrückt in Umdrehungen des Drehknopfes (8) - vom Beginn der Spannung bis zum Beginn der Kontrollmessung , Signal (31),vollkommen kompensiert sind, oder durch elektronisch aufgezeigte Vorspannung bis zu einer Nullpunktjustierung (5) erfolgt.

5. Schlägerbespannungskontrollgerät nach Anspruch 1, dadurch gekennzeichnet, dass auf dem festen Körper (25) des Gerätes eine Rundummarkierung (36) angebracht ist, sowie auf dem Drehknopf (8) eine Fixpunktmarkierung (39) sich befindet,mittels welcher der Drehumfang des Drehknopfes (8) beim Drehen desselben ermittelt wird, oder umgekehrt die Rundummarklerung (36) durch einen drehbar beweglichen Markierungsring ersetzt wird, welcher mit verschiedenen Markierungsarten ausgestattet ist und ein weiteres Ablesefeld beinhaltet und zur Markierung (39) hin, drehbar bzw. positionierbar ist.

6. Schlägerbespannungskontrollgerät gemäss den Ansprüchen 1 , 2, 3 und 5, dadurch gekennzeichnet, dass der Drehumfang des Drehknopfes (8), alternativ durch das Zählen und Ermitteln von Impulsen mittels der impulsgebenden Elemente (38) und der Impulsaufnehmer (37) und deren Erfassung über Elektronik (32) und Anzeige (5) festgestellt wird.

7. Schlägerbespannungskontrollgerät erweitert durch eine Ballprüfzusatzvorrichtung nach Anspruch 1, dadurch gekennzeichnet, dass in Abwandlung,Teil (b) eine Zusatzvorrichtung (N) ist, bestehend aus der Auflagefläche für den zu prüfenden Ball (42), den klappbaren Schenkeln (43) und (44) mit Drehachse (45),die mittels dem Bügel (40) an das Teil (a) arretierbar ist, sowie ein Konterteil (M), bestehend aus einem Kopfteil (22a) und dem Aufnahmemechanismusteil (24).

8. Schlägerbespannungskontrollgerät nach Anspruch 1,dadurch gekennzeichnet,dass mittels der elektronischen Messumsetzungsvorrichtung (32) und gegebenenfalls einer elektronischen Zusatzmessumsetzungsvorrichtung (47) die Messwerte der Schlägerbespannungshärte und der Schlägerbespannungselastizität im Anzeigefeld der Anzeige (5) hintereinander erscheinen oder in getrennten Anzeigefeldern gleichzeitig.

9. Schlägerbespannungskontrollgerät nach Anspruch 1,dadurch gekennzeichnet, dass die Messwerte der Schlägerelastizität im Verhältnis zur Schlägerbespannungshärte und Schlägerbespannungselastizität durch eine Umrechnungsformel in sogenannten "ABRU"- Einheiten ausgedrückt wird.

10. Schlägerbespannungskontrollgerät nach Anspruch 1, dadurch gekennzeichnet, dass der Vorschubmechanismus (13) ein Schraubgewindemutterteil ist und das Aufnahmeteil (24) das dazu passende Schraubenteil mit entsprechendem Gewinde.

11. Schlägerbespannungskontrollgerät nach Anspruch 1, dadurch gekennzeichnet, dass der Drucksensor (20) ein mit der Feder (17) verbundener Dehnungsmeßstreifen-Biegeelement ist, für elektronisch auswertbare Widerstandsveränderungen.

12. Schlägerbespannungskontrollgerät nach Anspruch 1, dadurch gekennzeichnet, dass der Drucksensor (20) ein Piezobaustein ist.

13. Schlägerbespannungskontrollgerät nach den Ansprüchen 1 und 11, dadurch gekennzeichnet, dass Feder (17) eine austauschbare Feder mit unterschiedlichem Biegewiderstand ist, entsprechend der zu messenden Spannkräfte bei unterschiedlichen zu kontrollierenden Schlägerarten, bezogen auf die Sportart.

14. Schlägerbespannungskontrollgerät nach den Ansprüchen 1 und 6, dadurch gekennzeichnet, das entgegenwirkende Kräfte in achsialer Richtung, bedingt durch den Entspannungsdruck (Rückspannungsdruck) der Feder (17) in Teil (a) zu der zu messenden Spannkraft von Konterteil (b), während dem eigentlichen Messvorgang derart kompensiert werden, dass das Impulszählsystem der Elemente (37) und (38) die der Kompensation entsprechende Wegstrecke erfasst und mittels dem Drucksensor (20) auswertet.

15. Schlägerbespannungskontrollgerät nach Anspruch 1,dadurch gekennzeichnet, dass die Kompensation der Werte der Schlägerbespannungshärte, bei abweichender Schlägergrösse und Bespannungsdichte, durch eine von Schaltern gesteuerte Elektronik, gleich Zusatzschaltung zur Auswertelektronik (32) getätigt wird.

## Claims

1. Device for monitoring the stringing of racquets by verifying the hardness and the elasticity of ball-hitting racquets used for ball games, such racquets consisting of a handle and a frame surrounding an area which is strung by means of ties, so-called strings, in which the stringing constitutes an interwoven mesh net of rectangular mesh holes offering the necessary elastic surface of resistance to a ball, the mesh size being so arranged that air resistance is as low as possible during the striking motion, such device also serving for the verification of the elasticity of balls, for the sake of which the checking device has a high resolution of measured value for the recording of the stringing hardness and the stringing elasticity of the racquet, but not working on the string-tension measurement principle, and in which at the commencement of the actual monitoring measurement the device eliminates any existing irregularities in the stringing area of the racquet, any material tolerance thresholds in the measuring device and other external factors, and is characterised by,
A) the measuring of the directly related racquet stringing hardness and racquet stringing elasticity either in a parallel procedure or one after the other, and that before the commencement of the actual monitoring measurement the device eliminates any existing irregularities by an automatic biasing adjustment to the actual measurement procedure, and that the determination of the checking measurement value takes place by the recording of the elasticity created on the object being measured by tension or pressure and
B) the device comprises the following components or groups of components
a) a part (a), the elasticity recording and evaluation part with the structure,
aa) elasticity taking up, comprising the infeed mechanism (13) operating in the axial direction, combinable with the take-up part (24) of the counter element part (b), the infeed guide (14) with the circular base (11), the infeed guide receiver (15), and the connecting element (12) with the rotary knob (8), the
ab) elasticity recording, comprising the springs (16) and (17), the switching-on, switching-off and force transfer contacts (34) and (35), as well as the pressure sensor (20) connected to the springs (17), and the
ac) elasticity evaluation and display part, comprising the electronic measurement conversion device (32) and the measured value display (5), for the direct conversion of the elasticity determined on the object being measured into directly readable values for the racquet stringing hardness, supplemented by
ad) an elasticity evaluation and display part (0), for the recording of the racquet stringing hardness, whilst taking into consideration variously dimensioned ball-hitting racquet sizes with differing stringing densities, comprising a calibrated rotary knob (8), a calibrated scale (S) with racquet dimension range markings (63, 64, 65) and the marking (36) located on the housing, as well as the table (Q), by means of which a ball-hitting racquet with 16 longitudinal strings, particularly a tennis racquet, which diverges from a normal stringing state, is corrected for the stringing hardness, expressed in kp values, of the ball-hitting racquet, whereby the actual number of longitudinal strings is transferred from the scale (72) into kilopound (kp) units of the corresponding scale (71) and with the value of the scale (71) the measured value shown on the display (5) is corrected, as well as an alternative facility for an appropriate compensation correction without the use of a number of strings compensation table,
ae) a part (P) for the recording of the racquet stringing hardness whilst taking into consideration differently dimensioned racquet sizes, comprising an adjusting ring (61), axially movable and freely turnable with regard to the rotary knob (8), such ring having a marker arrow (66), a calibrated scale (S), with racquet dimension range markings (63, 64, 65), and the marking (36) located on the housing, in addition part (P) comprises, for compensation of the stringing density, a window (62), located on the adjusting ring (61), by which the calibration (60) located on the rotary knob base is viewed, and in addition
b) a part (b), the part effectuating the elasticity, an area element as a counter part to the bearing surface of the part (a), comprising a preferably circular part in the form of a disc or discs (21) and (22), divided and dimensioned as necessary, applied directly to the side of the object being measured, the surface (30) preventing the turning of (21/22), and this disc or discs being connected with the take-up part (24), which is connectable with the infeed mechanism.

2. Device for monitoring racquet stringing in accordance with Claim 1, characterised by the part (a) possessing pulse generating elements (38) at equal intervals around the circular base (11), and which on tuning the circular base (11) are receivable by a pulse sensor (37).

3. Racquet stringing monitor in accordance with Claim 2, characterised by the pulse-generating elements (38) being magnets and the pulse sensor being a reed switch or switch of similar function.

4. Device for monitoring racquet stringing in accordance with Claims 1 to 3, characterised in that the device before the start of the actual monitoring measuring procedure eliminates all external and incorrect influences of the checking measurement procedure, that the infeed element (13) of the part (a) and the take-up part (24) of the counter element part (b), are taken up axially and freely movably in such a way that there is still sufficient axial clearance for the execution of the actual check measurement, and that the external and incorrect influences on the distance - expressed in rotations of the rotary knob (8) - from the start of the tensioning until the commencement of the check measurement, signal (31), are fully compensated, or that the electronically displayed initial tension effects a zero-point adjustment (5).

5. Device for monitoring racquet stringing in accordance with Claim 1, characterised by the location of an all-round marking (36) on the solid body (25) of the device, and a fixed point marking (39) located on the rotary knob (8), by means of which the turning range of the rotary knob (8) is determined by the turning of the same, or on the other hand the all-round marking (36) is replaced by a turnable moving marker ring, which is provided with various types of marking and contains a further read-out field and is turnable and positionable with regard to the marking (39).

6. Device for monitoring racquet stringing in accordance with Claims 1, 2, 3 and 5 characterised by the rotating range of the rotary knob (8) being determined alternatively by the counting and detection of pulses from the pulse-generating elements (38) by the pulse sensor (37), and their recording by the electronics (32) and the display (5).

7. Racquet-stringing monitor extended by an auxiliary device for testing balls in accordance with Claim 1, characterised by Part (b) as a modification being an auxiliary device (N) which comprises the bearing surface for the ball being tested (42), the folding legs (43) and (44) with pivot axis (45), which can be locked to Part (a) by means of the clamp (40), as well as a counter part (M), comprising a head piece (22a) and the take-up mechanism part (24).

8. Racquet-stringing monitor in accordance with Claim 1, characterised by the measured values of the racquet stringing hardness and the racquet stringing elasticity appearing in the display field of the display (5), one after the other or in separate display fields simultaneously, by means of the electronic measurement conversion device (32) and if necessary an electronic auxiliary measurement conversion device (47).

9. Racquet-stringing monitor in accordance with Claim 1, characterised by the measured values of the racquet elasticity in relation to the racquet stringing hardness and the racquet stringing elasticity being expressed by a conversion formula in so-called "ABRU" units.

10. Racquet-stringing monitor in accordance with Claim 1, characterised by the infeed mechanism (13) being a screw thread nut part and the take-up part (24) being a matching screw part with appropriate screw thread.

11. Device for monitoring racquet stringing in accordance with Claim 1, characterised by the pressure sensor (20) being a strain gauge bending element associated with the spring (17), for changes in resistance which can be evaluated electronically.

12. Racquet stringing monitor in accordance with Claim 1, characterised by the pressure sensor (20) being a piezoelectric component.

13. Racquet stringing monitor in accordance with Claims 1 and 11, characterised by the spring (17) being an exchangeable spring with varying bending resistance, corresponding to the elasticities to be measured in differing types of racquet being monitored, related to the type of sport.

14. Racquet stringing monitor in accordance with Claims 1 and 6, characterised by counteracting forces operating in the axial direction, caused by the stress-relieving pressure (back stress pressure) of the spring (17) in part (a), to the elasticity to be measured of the counter part (b), being counterbalanced during the actual measuring procedure in such a way that the pulse-counting system of the elements (37) and (38) records the compensation appropriate to the distance and evaluates it by means of the pressure sensor (20).

15. Racquet stringing monitor in accordance with Claim 1, characterised by the balancing of the values of the racquet stringing hardness, in diverse racquet sizes and stringing densities, being effected by electronics controlled by switches, or even by auxiliary switching to the evaluation electronics (32).

## Revendications

1. Appareil contrôleur des cordes de raquettes, servant à contrôler la dureté et l'élasticité des cordes tendues sur raquettes servant aux jeux de balle et formées d'une poignée et d'un cadre délimitant une surface, cadre sur lequel ont été tendus des cables fins, les fameuses cordes, ces cordes tendues formant un réseau entrelacé des mailles carrées offrant la surface de résistance élastique requise par la balle du jeu et dont le calibre de maille est configuré de telle sorte que la résistance de l'air lors du mouvement percuteur soit la plus faible possible, et servant également à contrôler l'élasticité des balles de jeu, l'appareil offrant des valeurs de mesure haute résolution pour saisir la dureté des cordes de la raquette et leur élasticité, l'appareil ne fonctionnant pas selon le principe de mesure de la tension des cordes et supprimant jusqu'au début de la mesure de contrôle proprement dite les irrégularités présentes dans la surface tendue de la raquette, les limites tolérancielles du matériau dans l'appareil de mesure et divers facteurs extérieurs, caractérisé en ce que
A) L'appareil mesure en détail la dureté des cordes en association directe, et l'élasticité des cordes de la raquette selon une procédure en parallèle ou en série, en ce que l'appareil jusqu'au début de la mesure de contrôle élimine les irrégularités d'avance présentes par un ajustage intrinsèque antérieur à la séquence de mesure proprement dite, et en ce que la détermination de la valeur de mesure a lieu par saisie de la force de tensionnement exercée par traction ou compression sur l'objet mesure.
B) L'appareil est constitué des composants et sous-ensembles suivants:
a) une partie (a), la partie saisissant et analysant la force de tensionnement, constituée elle-même des organes suivants:
aa) Réceptacle pour force de tensionnement, comprenant un mécanisme d'avance (13) dans le sens axial, associable à la pièce-réceptacle (24) de la partie (b) de l'élément antagoniste, le guide d'avance (14) avec disque rotatif (11), le logement (15) du guide (14) ainsi que l'élément de liaison (12) à bouton rotatif (8),
ab) Le système de saisie de la force de tensionnement, composé des ressorts (16) et (17), des contacts (34) et (35) d'enclenchement/coupure et de transmissions de force, ainsi que du capteur de pression (20) relié au ressort (17) et
ac) De l'étage d'analyse et d'affichage de la force de tensionnement, comprenant un dispositif électronique (32) convertisseur du signal de mesure et de l'afficheur (5) de la valeur de mesure, permettant une conversion directe, des forces de tensionnement déterminées sur l'objet mesuré, sous forme de valeurs directement lisibles représentant la dureté de tensionnement des cordes de la raquette et, à titre complémentaire,
ad) D'un étage d'analyse et d'affichage (0) de la force de tensionnement, permettant de saisir la dureté de tensionnement des cordes de la raquette, en tenant compte des différentes tailles de raquettes présentant des densités de maillage différentes, lequel étage comprend un bouton rotatif (8) calibré, une échelle calibrée (S) comportant des repères (63, 64, 65) indicateurs de la plage dimensionnelle de la raquette, et un repère (36) siué sur le corps de l'appareil, ainsi que le tableau (Q) permettant de corriger la dureté de tensionnement des cordes, d'une valeur exprimée en kp, sur une raquette déviant de l'état de tensionnement normal, en particulier sur une raquette de tennis dotée de 16 cordes longitudinales, le nombre effectif de cordes longitudinales pris sur l'échelle (72) est transféré en kilopounds (kp) sur l'échelle correspondante (71), la valeur sur cette échelle (71) servant à corriger la valeur de mesure apparue à l'afficheur (5), et à titre d'alternative, une rectification compensatrice appropriée permettant de se passer de tableau compensateur suivant le nombre de cordes.
ad) D'une partie (P) servant à saisir la durée de tensionnement de la raquette en tenant compte de raquettes différemment dimensionnées, comprenant un anneau de réglage (61) mobile par rapport au bouton rotatif (8) et tournant à volonté présentant une flèche de repérage (66), une échelle calibrée (S), des plages dimensionnelles de raquette (63, 64, 65) et le repère (36) situé sur le boîtier; en outre, cette partie (P) se compose, pour compenser la densité de tensionnement des cordes, d'une fenêtre (62) fermement montée sur l'anneau de réglage (61), par laquelle se voit le moyen de calibration (60) fixé contre le socle du bouton rotatif, en outre
b) D'une partie (b), celle qui exerce la force de tensionnement, d'un élément superficiel servant de pièce antagoniste à la surface d'applique de la pièce (a), comprenant une pièce le cas échéant divisée, de taille également variable et de préférence ronde en forme d'un disque ou de disques (21) et (22), avec une garniture (30) fixée tournée vers le côté d'applique de l'objet à mesurer et empêchant la rotation de (21/22), ce disque et ces disques étant reliés avec la pièce-réceptacle (24) reliable au mécanisme d'avance.

2. Appareil contrôleur de cordes de raquette selon la revendication 1, caractérisé en ce que la partie (a) présente des éléments générateurs d'impulsions (38) disposés équidistants sur le disque rotatif (11), lesquels éléments (38) sont captés par un capteur d'impulsions (37) lorsque le disque (11) tourne.

3. Appareil contrôleur de cordes de raquettes selon la revendication 2, caractérisé en ce que les éléments générateurs d'impulsions (38) sont des aimants et que le capteur d'impulsion est un relais Reed ou un relais au fonctionnement similaire.

4. Appareil contrôleur de cordes de raquettes selon les revendications 1 à 3, caractérisé en ce que l'appareil, jusqu'à ce que commence l'opération de mesure de contrôle proprement dite, supprime tous les facteurs d'influence extérieurs et source d'erreur pour l'appareil de la manière suivante: l'élément d'avance (13) de la partie (a) reçoit axialement, par un mouvement libre, la pièce-réceptacle (24) de l'élément antagoniste (b), de telle sorte qu'il reste encore suffisamment d'espace axial pour effectuer la mesure de contrôle proprement dite et que les facteurs d'influence extérieurs et sources d'erreur sur la trajectoire, exprimée en tours du bouton (8) sont entièrement compensés du début du tensionnement au début de la mesure de contrôle (signal, 31), **ou en ce que le prétensionnement affiché électroniquement a lieu jusqu'à l'ajustage du zéro (5).**

5. Appareil contrôleur de cordes de raquettes selon la revendication 1, caractérisé en ce que sur le corps fixe (23) de l'appareil est apposé un repère périmétrique (36), et sur le bouton rotatif (8) un point fixe (39) permettant de déterminer l'arc décrit par le bouton (8) pendant la rotation de ce dernier, ou inversement en ce que le repère périmétrique (36) est remplacé par un anneau-repère rotatif doté de divers types de repères et comportant une autre case de lecture, et rotatif ainsi que positionnable par rapport au repère (39).

6. Appareil contrôleur de cordes de raquettes selon les revendications 1, 2, 3 et 5, caractérisé en ce que l'arc de rotation du bouton (8) peut, à titre d'alternative, être saisi par comptage et détermination des impulsions au moyen d'éléments générateurs d'impulsions (38) et du capteur d'impulsions (37) suivie de leur saisie par les circuits électroniques (32) et l'afficheur (5).

7. Appareil contrôleur de cordes de raquettes, étendu par un dispositif supplémentaire contrôleur de balle selon la revendication 1, caractérisé en ce que, à titre modificatif, la partie (b) est un dispositif supplémentaire (N) composé de la surface sur laquelle vient appliquer la balle à contrôler (42), des branches rabattables (43) et (44) avec l'axe rotatif (45) verrouillable contre la partie (a) au moyen de l'étrier (40), ainsi qu'une pièce antagoniste (M) comprenant une pièce capitale (22a) et celle formant le mécanisme-réceptacle (24).

8. Appareil contròleur de cordes de raquettes selon la revendication 1, caractérisé en ce qu'au moyen du dispositif électronique (32) convertisseur du signal de mesure, et le cas échant au - moyen d'un dispositif électronique supplémentaire (47) convertisseur du signal de mesure, les duretés et élasticités mesurées pour les cordes de la raquette apparaissent dans la case de l'afficheur (5) soit l'une après l'autre, soit simultanément mais dans des cases séparées.

9. Appareil contrôleur de cordes de raquettes selon la revendication 1, caractérisé en ce que les valeurs mesurées pour l'élasticité de la raquette sont exprimées, au moyen d'une formule de conversion, en unités dites "ABRU", proportionnellement à la dureté de tensionnement et à l'élasticité de tensionnement de la raquette.

10. Appareil contrôleur de cordes de raquettes selon la revendication 1, caractérisé en ce que le mécanisme d'avance (13) comprend un écrou taraudé et en ce que la pièce réceptacle (24) présence la vis adaptée à l'écrou et équipée du filetage correspondant.

11. Appareil contrôleur de cordes de raquettes selon la revendication 1, caractérisé en ce que le capteur de pression (20) est un élément flexible formant jauge extensométrique et relié au ressort (17), dont les variations de résistance sont analysables électroniquement.

12. Appareil contrôleur de cordes de raquettes selon la revendication 1, caractérisé en ce que le capteur de pression (20) est un composant piézo-électrique.

13. Appareil contrôleur de cordes de raquettes selon les revendications 1 et 11, caractérisé en ce que le ressort (17) est un ressort interchangeable à résistance variable suivant sa flexion, suivait les forces de tensionnement à mesurer sur les différents types de raquettes à contrôler dans les diverses disciplines sportives.

14. Appareil contrôleur de cordes de raquettes selon les revendications 1 et 6, caractérisé en ce que les forces antagonistes dans le sens axial, conditionnées par la pression de détente (pression de tensionnement inverse) du ressort (17) dans la partie (a) sont compensées, pendant la mesure proprement dite et par rapport à la force de tensionnement à mesurer de la pièce antagoniste (b), de telle sorte que le système compteur d'impulsions des éléments (37) et (38) saisit la course correspondant à la compensation et à l'analyse au moyen du capteur de pression (20).

15. Appareil contrôleur de cordes de raquettes selon la revendication 1 ,caractérisé en ce que la compensation des valeurs de dureté de tensionnement de la raquette, en présence d'une taille de raquette et d'une densité de cordes différentes, est assurée par un circuit électronique piloté par des commutateurs servant simultanément de circuit supplémentaire au circuit électronique d'analyse (32).
